# EUROPÄISCHE PATENTSCHRIFT

(11) **EP 0 542 190 B1**
(45) Veröffentlichungstag und Bekanntmachung des Hinweises auf die Patenterteilung: **04.03.1998**
(21) Anmeldenummer: 92119198.7
(22) Anmeldetag: 10.11.1992
(51) Int. Cl.: B41M 7/00, B05C 1/08, B41N 7/06

(54) **Hochdruckverfahren und Auftragsvorrichtung zu seiner Durchführung**
Relief printing and application therefore
Procédé d'impression en relief et applicateur

(30) Priorität: 13.11.1991 DE 4137337
(43) Veröffentlichungstag der Anmeldung: 19.05.1993
(73) Patentinhaber: Bolte, Georg, Dr., D-33790 Halle (DE); Nölle, Lutz, 89264 Weissenhorn (DE); Driller, Franz-Josef, 33178 Borchen-Dörgenhagen (DE)
(72) Erfinder: Bolte, Georg, Dr., 33790 Halle/Westf. (DE); Driller, Franz-Josef, 33178 Borchen-Dörgenhagen (DE)
(74) Vertreter: Dost, Wolfgang, Dr.rer.nat., Dipl.-Chem.

(56) Entgegenhaltungen:
- EP-A- 0 130 814
- EP-A- 0 347 456
- DE-A- 2 751 612
- GB-A- 1 307 166

## Beschreibung

Die Erfindung betrifft ein Verfahren zum Aufbringen von Bindemittelsystemen, insbesondere Druckfarbe auf Bahnmaterial nach der Hochdrucktechnik nach dem Oberbegriff des Anspruches 1 und eine Auftragsvorrichtung nach dem Oberbegriff des Anspruches 7 sowie eine Rasterwalze zur Durchführung des Verfahrens.

Bei der Bedruckung von bahnförmigem Bedruckstoff, z.B. Papier, Kunststoff oder dergleichen, läuft dieser über einen Gegendruckzylinder und wird mittels einer Druckwalze bedruckt, die über ein Farbauftragswerk mit Druckfarbe eingefärbt wird. Beim Hochdruckverfahren ist das Klischee auf der Druckwalze erhaben ausgeführt, wobei im Fall des Flexodruck-Verfahrens das Klischee aus einem Kunststoffmaterial mit elastomeren Eigenschaften besteht. Für den Hochdruck, insbesondere den Flexodruck, finden ausschließlich lösungsmittelhaltige Druckfarben mit einem Festkörperanteil von etwa 30 Gew. % und einem Lösungsmittelgehalt von etwa 70 Gew. % Verwendung. Als Lösungsmittel (Verdünnungsmittel) dienen hierbei organische Lösungsmittel und/oder Wasser. So ist aus der GB-A-1307166 ein Flexodruckwerk mit einer Rasterwalze mit Näpfchenraster bekannt, bei welchem 250 bis 800 Näpfchen pro Linearinch angeordnet sind, deren Tiefe 12 Mikrometer nicht überschreiten soll.

Überraschenderweise wurde nun gefunden, daß das Hochdruckverfahren mit lösungsmittelfreien (also 100% Festkörperanteil) Druckfarben bzw. Bindemittelsystemen durchgeführt werden kann, wenn eine besonders ausgestaltete Rasterwalze für die Einfärbung bzw. Beschichtung der Druck- oder Auftragswalze verwendet wird.

Gegenstand der Erfindung ist somit ein Verfahren zum Aufbringen von Bindemittelsystemen, insbesondere Druckfarben (mit den Merkmalen des Anspruches 1. Vorteilhafte Ausgestaltungen dieses Verfahrens sind in den Ansprüchen 2 bis 6 angegeben.

Gegenstand der Erfindung ist ferner eine Auftragsvorrichtung mit den Merkmalen des Anspruches 7 zur Durchführung des vorgenannten Verfahrens. Zweckmäßige Weiterbildungen der erfindungsgemäßen Auftragsvorrichtung sind in den Ansprüchen 8 bis 18 aufgeführt.

Eine erfindungsgemäße Ausgestaltung einer Rasterwalze zur Durchführung des erfindungsgemäßen Verfahrens ist im Anspruch 19 definiert.

Für die Durchführung des Verfahrens der Erfindung kommen grundsätzlich alle lösungsmittelfreien Bindemittelsysteme in Frage, die nach ihren Anwendungseigenschaften z.B. als Druckfarben, Lacke oder Kleber bezeichnet werden.

Lösungsmittelfreie Druckfarben sind beispielsweise strahlungshärtende Druckfarben, wobei UV-härtende Druckfarben auf Acrylat- oder Methacrylatbasis oder auf Epoxidharzbasis bevorzugt sind. Solche Druckfarben sind unter der Bezeichnung UVAFLEX (Zeller & Gmelin GmbH, Eislingen), UVA-temp (Hostmann-Steinberg, Celle) oder SUNCURE (Sun Chemical, Brüssel) im Handel erhältlich.

Beispiele für geeignete lösungsmittelfreie Kleber sind strahlungshärtbare Schmelzkleber auf Acrylat- oder Methacrylatbasis oder auf Epoxidharzbasis. Diese dienen z.B. zur Herstellung von Verbundfolien.

Gegenüber den bekannten Flexodruckverfahren, die mit lösungsmittelhaltigen Druckfarben mit einem Lösungsmittelgehalt von 70 Gew. % arbeiten, bietet das Verfahren der Erfindung verschiedene Vorteile. Da die herkömmlichen Druckfarben das Lösemittel im Rahmen des Trocknungsprozesses abgeben müssen, kommt es zwangsläufig zu komplexen Veränderungen wie Schrumpfung, Porosität, Pigmentveränderungen oder "Wegschlagen" der Bindemittel. Lösungsmittelfreie Systeme sind dagegen wesentlich stabiler im Zeitraum vom Auftrag bis zur Härtung. Bekannt ist derzeit nur das Schrumpfungsverhalten von strahlenhärtbaren Systemen; hier läßt sich durch eine geeignete Molekulargewichtsverteilung das Schrumpfen beim Aushärten minimieren. Da die Druckfarbe keinerlei Lösungsmittel enthält, tritt keine Eintrocknung auf, d.h. die Dicke des Naßfilmes ist gleich der Dicke des Trockenfilmes. Da keine Lösungsmittel entweichen, bedarf es keines besonderen Aufwandes für das Absaugen und ggf. die Wiedergewinnung von Lösungsmitteln. Die lösungsmittelfreien Druckfarben sind weitgehend geruchsneutral; beides bedeutet eine Verbesserung der Arbeitshygiene. Durch die fehlende Lösungsmittelverdunstung sind auch besondere Feuerschutzmaßnahmen entbehrlich, und schließlich enthalten die Druckfarben keine Rohstoffe, die auf einer Negativliste des Bundesgesundheitsamtes oder der Federal Drug Administration stehen, was für die Bedruckung von Lebensmittelverpackungen von Bedeutung ist. Der Draize-Wert liegt unter 1, d.h. der Hauirritationsfaktor entspricht herkömmlichen lösungsmittelhaltigen Druckfarben.

Infolge der Verwendung lösungsmittelfreier Druckfarben mit einem Festkörpergehalt von 100% erhält man einen hervorragenden Ausdruck. Hierbei stehen die Rasterpunkte optimal, d.h. bei richtiger Auslegung der Druckzylinderparameter, wie Klischeematerial oder Unterbau, und insbesondere der Rasterwalzenkonfiguration, beobachtet man gute Tonwertzunahmebedingungen. Während lösungsmittelhaltige Druckfarben nach Maßgabe der Lösungsmittelverdunstung eine starke Viskositätszunahme zeigen, sind die erfindungsgemäß verwendeten Druckfarben bzw. Bindemittel viskositätsstabil, wobei die Viskosität in einem definierten Bereich über die Temperatur geregelt werden kann. Im Gegensatz zu lösungsmittelhaltigen Druckfarben kommt es auch nicht zum Eintrocknen in der Maschine, selbst nicht bei langem Stillstand, z.B. am Wochenende. Bei UV-härtenden Systemen ist selbstverständlich darauf zu achten, daß jegliche UV-Einwirkung ferngehalten wird.

Die Verarbeitung der erfindungsgemäß verwendeten lösungsmittelfreien Bindemittelsysteme, z.B. Druckfarben oder Schmelzkleber, kann zwar bei Raumtemperatur, d.h. 20 - 25 °C erfolgen. Hierbei kann es jedoch leicht zu Problemen wegen einer zu hohen Viskosität des Bindemittels kommen, und gewisse Bindemittel lassen sich bei Raumtemperatur in der Praxis überhaupt nicht verarbeiten. Vorzugsweise wird deshalb bei gegenüber der Verarbeitungstemperaturen üblicher lösungsmittelhaltiger Druckfarben mit um 5 - 60 °C erhöhten Temperaturen gearbeitet. Bezogen auf die oben angegebene Raumtemperatur bedeutet dies einen Verarbeitungsbereich von 25 - 85 °C, vorzugsweise 30 - 65 °C. Bevorzugt sind Temperaturen von 35 - 45 °C, wobei sich in der praktischen Durchführung Temperaturen um etwa 40 °C besonders bewährt haben.

Nach Maßgabe der gewählten Arbeitstemperatur ist es zur Gewährleistung eines gleichmäßigen Druckvorganges erforderlich, eine Temperierung über das gesamte Auftragswerk einer Auftragsvorrichtung, z.B. Druckvorrichtung, durchzuführen, wobei ggf. auch noch der Gegendruckzylinder und die Hochdruckwalzen zu beheizen sind.

Im allgemeinen lassen sich Bindemittelsysteme verarbeiten, die Viskositäten (bei Schergeschwindigkeiten von 25 - 400 s⁻¹) von 0,01 - 2 Pa·s besitzen. Bei den Verarbeitungstemperaturen um 40 °C für Druckfarben liegen die Druckfarben-Viskositäten im allgemeinen im Bereich von 0,02 - 0,5, vorzugsweise 0,05 - 0,15, wobei Viskositäten von 0,08 - 0,12 besonders bevorzugt sind. Bei den Druckfarben trägt hierbei der Pigmentgehalt im allgemeinen 20- 50 Gew. %. Bei Klebern liegen die Verarbeitungstemperaturen und auch die Viskositäten im allgemeinen höher.

Ein besonderer Vorteil der strahlungshärtbaren Bindemittelsysteme liegt darin, daß - wegen Fehlens von Lösungsmitteln - keine Trocknung erfolgen muß und darüber hinaus die Aushärtung (Vernetzung) des Bindemittels so schnell erfolgt, daß im Mehrfarben-Übereinanderdruck problemlos gearbeitet werden kann. Hier kommt es bei den bekannten Verfahren unter Verwendung lösemittelhaltiger Systeme manchmal zu Schwierigkeiten, weil wegen unvollständiger Trocknung und/oder unvollständiger Vernetzung Farbverschmierungen auftreten.

Die Reinigung der Zylinder, Klischees, Putztücher , verschmutzter Kleidung usw. kann z.B. mit wäßrigen tensidhaltigen alkalischen Lösungen oder auch unter Verwendung von Lösungsmitteln erfolgen. Die UV-gehärteten Druckfarben sind darüberhinaus ausgezeichnet beständig, wobei hier Chemikalien-, Temperatur-, Kratz-, Knitter- und Haftbeständigkeit zu nennen sind.

Insgesamt ergibt sich somit erfindungsgemäß eine wesentlich problemlosere Verdruckbarkeit als bei den bekannten Verfahren unter Verwendung lösungsmittelhaltiger Systeme. UV-härtende lösungsmittelfreie Druckfarben sind zwar erheblich teurer als die bekannten lösungsmittelhaltigen Druckfarben. Bezogen auf Festkörpergehalt bzw. die Menge an bedruckten Erzeugnissen ist der Vergleich jedoch kostenneutral, wobei sich beim Arbeiten mit lösungsmittelfreien Druckfarben zusätzlich die o.g. Vorteile ergeben.

Mit dem Verfahren der Erfindung lassen sich zahlreiche Bedruckstoffe, z.B. aus Polyethylen, Polypropylen, Polyamiden, Polyestern, Papier oder Stahl/-Aluminium (lackiert oder unlackiert) bei guter Haftung und Echtheit bedrukken. Hier müssen bei herkömmlichen Druckfarben oft verschiedene Farbsysteme eingesetzt werden. Bei bedruckten Kunststoffbahnen besteht ein besonderer Vorteil der UV-härtbaren Druckfarben darin, daß sie ohne Verfärbung siegel- und kaschierfähig sind. Schließlich besteht ein weiterer Vorteil darin, daß bei der Anwendung von UV-härtenden Druckfarben infolge der UV-Einwirkung das bedruckte Material (ggf. auch von innen!) steril ist, was Vorteile bei der Verwendung für medizinische Zwecke bietet.

In einer Ausführungsform des Verfahrens der Erfindung wird als lösungsmittelfreies Bindemittelsystem ein strahlungshärtbarer Kaschierkleber auf ein erstes Bahnmaterial aufgebracht und ein zweites Bahnmaterial zugeführt und kaschiert. Je nach Klebstoffsystem ist hierbei eine Reaktionsauslösung (Härtung) durch Strahlungseinfluß (UV-Licht oder Elektronenstrahlen) sowohl vor als auch nach der Kaschierung einsetzbar. Ein Vorteil dieses Verfahrens besteht darin, daß der Kleber unmittelbar nach dem Kaschiervorgang bereits ausgehärtet ist, so daß das Verbundmaterial sofort schneidfähig ist, während die Aushärtung bei Verfahren nach dem Stand der Technik 3 - 10 Tage dauert.

In einer weiteren Ausführungsförm des Verfahrens der Erfindung erfolgt der Klebstoffauftrag nur im Bereich des Nutzens, so daß nach Ausstanzen der Nutzen die klebstofffreien Folienreste wiederverwendet werden können. Ein wichtiger Anwendungsfall hierfür ist die Rückgewinnung von Verbundfolienabfällen, z. B. Stanzgitter-Recycling.

Die Durchführung des erfindungsgemäßen Verfahrens erfolgt mit einer Auftragsvorrichtung mit einem Gegendruekzylinder und einer oder mehreren Auftragswalzen, die jeweils über ein Bindemittelauftragswerk mit einer Rasterwalze mit dem Bindemittelsystem, vorzugsweise der Druckfarbe, versorgt werden, wobei die Rasterwalze ein Näpfchenraster mit einer gegenüber üblichen Rasterwalzen (40 µm) erheblich verringerte Näpfchentiefe von ≤ 15 µm aufweist. Hierbei liegt die Näpfchentiefe im Bereich von 1 - 10 µm, bevorzugt im Bereich von 5 - 8 µm. Dabei sind die Näpfchen geometrisch als Zylinder, Kalotte oder Stumpfpyramide ausgebildet. Darüber hinaus haben sich Näpfchengeometrien mit hohem Schöpfverlust, d.h., es kommt beim Druckvorgang nur zu einer geringen Näpfchenentleerung, als besonders vorteilhaft erwiesen.

Ein wichtiger Parameter für Rasterwalzen ist die sogenannte Rasterweite (L/cm), die Anzahl der Näpfchen, gemessen in einer Linie von 1 cm, angibt. Eine Rasterweite von 100 L/cm (eine für herkömmliche Rasterwalzen übliche Rasterweite) bedeutet z.B., daß 100 Näpfchen pro cm oder 10.000 Näpfchen pro cm² vorliegen. Die erfindungsgemäßen Rasterwalzen besitzen erheblich größere Rasterweiten, im allgemeinen im Bereich von 170 - 280, vorzugsweise 180 - 240 und insbesondere 190 - 200 L/cm, wobei die Rasterweite von 200 L/cm 40.000 Näpfchen/cm² entspricht.

Ein weiterer bedeutsamer Parameter von Rasterwalzen ist das Näpfchen/Steg-Verhältnis (N/S-Verhältnis), wobei, ebenso wie bei der Rasterweite, in der Linie gemessen wird (vgl. Fig.2). Erfindungsgemäß betragen die N/S-Verhältnisse 8:1 bis 1:1, vorzugsweise 5:1 bis 2:1 und insbesondere 3:1 bis 2:1. Die Messung in der Linie beim N/S-Verhältnis bringt es mit sich, daß bei gleichem N/S-Verhältnis die Fläche der Stege bezogen auf die Fläche der Näpfchen-Öffnungen bei runden Näpfchen größer ist als bei quadratischen. Dieser Unterschied wäre ggf. zu berücksichtigen, da ja stets flächenmäßig gedruckt bzw. kaschiert wird.

In einer besonderen Ausführungsform eines Rasters sind die Stegflächen zwischen den Näpfchen partiell vertieft ausgeführt, jedoch sind die Tiefen geringer als bei den Näpfchen, z.B. nur 5 µm tief bei einer Näpfchentiefe von 10 µm. Die partielle Vertiefung der Stegflächen darf bezogen auf die gesamte Stegfläche, nur so weit gehen, daß noch genügend Auflagefläche für das Rakel zur Verfügung steht, da sonst die Rasterwalze nicht mehr einwandfrei mit Druckfarbe bzw. Bindemittel versorgt werden kann. Die partielle Vertiefung der Stegflächen bietet einen Vorteil beim vollflächigen Druck, da hier durch den besseren Flächenverlauf eine bessere Flächenfüllung und damit bessere Druckerzeugnisse erhalten werden.

In einer Ausführungsform der Auftragsvorrichtung befinden sich am Außenumfang des Gegendruckzylinders eine oder mehrere Einrichtungen zur Abgabe energiereicher Strahlung an das bedruckte Bahnmaterial. Vorzugsweise sind diese Strahlungseinrichtungen als UV-Strahler ausgebildet. Wegen der hohen Energiedichte der UV-Strahler (etwa 150 W/cm), sind die Strahler wassergekühlt, wobei sich ein wassergekühltes Gehäuse bewährt hat. Hierbei sind in einer weiteren Ausführungsform im Inneren des Gehäuse beweglich angebrachte, wassergekühlte Reflektoren vorgesehen, die sich bei Störungen, insbesondere bei Stillstand, automatisch zwischen die Strahlungsquelle und den Gegendruckzylinder schieben, so daß eine Überhitzung von Bedruckstoff und Anlagenteilen vermieden wird. Gleichzeitig wird die Strahlerleistung auf ein Minimum von z.B. etwa 40 W/cm reduziert. Bei Änderung der Bedruckstoff-Durchlaufgeschwindigkeit wird eine ständige Anpassung der Strahlerleistung betrieben.

Vorteilhaft weist das Auftragswerk für die Versorgung der Rasterwalze mit Bindemittelsystem bzw. Druckfarbe ein Kammerrakel mit Bindemittelniveauregler auf, wobei das Kammerrakel gespeist und entleert wird durch einen Bindemittelbehälter, der über eine Vor-/Rückpumpe über eine einzige Leitung mit dem Kammerrakel verbunden ist. Dabei mündet die Leitung im Kammerrakel am tiefsten Punkt der Bindemittelfüllung, so daß das frische Bindemittel von unten nachgeführt wird.

In einer Ausführungsform ist das Kammerrakel als beheizbares Rakel mit beidseitigen elastischen Abdichtungsprofilen sowie Zuführungen und Abführungen ausgebildet. Im Gegensatz zu lösungsmittelhaltigen Druckfarben ist bei lösungsmittelfreien Druckfarben eine Steuerung der Viskosität über den Lösungsmittelgehalt nicht möglich. Eine gewünschte Erniedrigung der Viskosität kann deshalb nur über eine Temperaturerhöhung erfolgen. Zum Erreichen der höheren Temperatur und Konstanthalten des gewünschten Temperaturwertes dient das beheizbare Kammerrakel. Die Verstellung und Festsetzung der Rakelarme kann z.B. über Stahlfedern erfolgen. Die seitlichen Abdichtungsprofile bestehen aus einem elastomeren Material, z.B. aus quellbeständigem Kautschuk. Durch Abziehen der seitlichen Abdichtungsprofile läßt sich das Kammerrakel leicht reinigen.

Vorteilhaft enthält das Kammerrakel im Abstand zu den seitlichen Abdichtungsprofilen ein oder mehrere weitere Abdichtungsprofile, wobei die dadurch gebildeten Kammern eine eigene Druckfarbenzuführung und einen Niveauregler besitzen. Hierdurch ist es möglich, die einzelnen Kammern mit verschiedenen Druckfarben zu speisen, so daß gleichzeitig mehrfarbig gedruckt werden kann.

Bei der Auftragsvorrichtung der Erfindung kann der Gegendruckzylinder und/oder das Bindemittelauftragswerk in axialer Richtung in mehrere thermische Zonen unterteilt sein, die einzeln steuerbare Temperiereinrichtungen aufweisen. Dies ermöglicht es, bei den lösungsmittelfreien Bindemitteln, deren Viskosität temperaturabhängig ist, gezielte Änderungen bzw. Bemessungen der Bindemittel- bzw. Farbauftragsmengen vorzunehmen.

Die erfindungsgemäße Rasterwalze besteht z.B. aus Stahl und besitzt eine Oberfläche aus Keramik oder Titannitrit. Die Gravur (Erzeugung der Rastergeometrie) kann mittels Laserstrahlen erfolgen.

Im folgenden ist die Erfindung anhand der Zeichnungen beschrieben. Es zeigen:
- Figur 1: eine perspektivische Darstellung einer erfindungsgemäßen Auftragsvorrichtung,
- Figur 2A-E: stark vergrößerte Teildarstellungen (II der Rasterwalze 13 von Fig. 1) verschiedener Oberflächenstrukturen einer erfindungsgemäßen Rasterwalze,
- Figur 3: eine perspektivische Darstellung eines beheizbaren Kammerrakels,
- Figur 4: einen Schnitt durch ein Kammerrakel mit Farbbehälter und Pumpe
- Figur 5: eine schematische Darstellung einer Auftragsvorrichtung im Zusammenhang mit einer Kaschiereinrichtung, und
- Figur 6: einen Schnitt durch einen UV-Strahler mit beweglichen Reflektoren.

Bei der in Figur 1 gezeigten Auftragsvorrichtung läuft ein Bahnmaterial (Polyethylenfolie von 20 µm Dicke) mit einer Bahngeschwindigkeit von 300 m/min über einen Gegendruckzylinder 11 und wird mittels einer Hochdruckwalze 12 bedruckt. Die Versorgung der Hochdruckwalze 12 erfolgt über ein Farbauftragswerk 17, das eine Rasterwalze 13 mit Rakel 14 sowie eine Farbauftragswalze 15 mit Farbwanne 16 umfaßt. Die Rasterwalze 13 besitzt eine Näpfchentiefe t von 6 ± 1 µm (vgl. Fig. 2). Die Rasterwalze 13 besitzt eine Geometrie gemäß Fig. 2A bei einer Rasterweite von 180 L/cm entsprechend 32.400 Näpfchen/cm², und einem N/S-Verhältnis von etwa 2:1. Verwendet wird eine lösungsmittelfreie (100% Festkörper) UV-härtbare Acrylat-Druckfarbe mit einem Pigmentgehalt von 20 Gew.%. Diese besitzt bei 40 °C eine Viskosität von 0,1 Pa·s. Bei der Hochdruckwalze 12 handelt es sich um ein übliches Hochdruckklischee. Gedruckt wird mit einer Auftragsstärke von 1,5 µm, wobei praktisch kein Unterschied zwischen Naß- und Trockenfilmdicke ist. Unmittelbar nach dem Aufbringen der Druckfarbe mittels Hochdruckwalze 12 auf das Bahnmaterial 10 erfolgt durch zwei am Außenumfang des Gegendruckzylinders 11 angebrachte UV-Strahler (Detailbeschreibung siehe Fig. 6) die Aushärtung der Druckfarbe.

In Figur 2 sind Einzelheiten der Oberflächenbeschaffenheit der Rasterwalze 13 dargestellt, und zwar zeigen die Figuren 2A, 2B, 2C und 2D in der genannten Reihenfolge Näpfchen-Geometrien in Form von Kalotten, Stumpfpyramiden, Pyramiden und Zylindern, wobei das Näpfchen-Steg-Verhältnis etwa 2:1 (Figur 2A) bis etwa 3:1 (Figur 2D) beträgt. Fig. 2E zeigt (in Draufsicht) eine Variante von Fig. 2B mit partieller Stegvertiefung. Bei einer Tiefe t der Näpfchen N von 10 µm befinden sich hierbei in den Stegflächen S partielle Vertiefungen P von 5 µm Tiefe, so daß einerseits die Näpfchen N durch die partiellen Vertiefungen P miteinander verbunden sind, andererseits aber noch genügend Stegfläche S als Auflagefläche für das Farbrakel zur Verfügung steht. Mit der Ausführungsform gemäß Fig. 2E läßt sich beim Vollflächendruck ein besserer Flächenverlauf und damit eine bessere Flächenfüllung erreichen, was eine Steigerung der Druckqualität bedeutet.

Figur 3 zeigt eine perspektivische Darstellung eines beheizbaren Kammerrakels 52, das beidseitig durch elastische Abdichtungsprofile 32, 32' verschlossen ist. Durch weitere im Inneren angebrachte Abdichtungsprofile 32'', 32''' ist das Kammerrakel 52 in drei separate Kammern 35, 35', 35'' unterteilt, die jeweils eine eigene Druckfarbenzuführung 56, 56', 56'' und einen eigenen Farbniveauregler 53, 53', 53'' besitzen. Die Unterteilung des Kammerrakels ermöglicht es, die separaten Kammern mit verschiedenen Druckfarben zu speisen, so daß gleichzeitig mehrfarbig gedruckt werden kann. Durch unterschiedliche Temperaturführung in axialer Richtung mittels einzeln steuerbarer Temperiereinrichtungen (nicht dargestellt) können die Viskositäten der einzelnen Druckfarben beeinflußt werden, so daß gezielte Änderungen bzw. Bemessungen der Farbauftragsmengen vorgenommen werden können. Die Verstellung und Festsetzung von Rakelarmen 36, 36' erfolgt durch Stahlfedern (nicht dargestellt). Die seitlichen und inneren Abdichtungsprofile sind aus quellbeständigem Kautschuk. Durch Abziehen der seitlichen Abdichtungsprofile 32, 32' bzw. Verschieben der mittleren Abdichtungsprofile 32'', 32''' läßt sich das Kammerrakel leicht reinigen.

Fig. 4 zeigt einen Schnitt durch das Kammerrakel 52 von Fig. 3, gespeist über einen Druckfarbenbehälter 58, der über eine Vor-/Rückpumpe 57 über eine einzige Druckfarbenleitung 56 mit dem Kammerrakel 52 verbunden ist. Die Druckfarbenleitung 56 mündet im Kammerrakel 52 am tiefsten Punkt der Druckfarbenfüllung 65', so daß die frische Druckfarbe stets von unten nachgeführt wird. Die Versorgung des Druckfarbenbehälters 58 erfolgt über eine Zuleitung 59. Durch ein Rührwerk 60 wird die Homogenität der Druckfarbe 65 aufrechterhalten. Das Kammerrakel 52 besitzt Entlüftungseinrichtungen 66 zur Vermeidung von Blasenbildungen in der Druckfarbenfüllung 65'. Sowohl der Druckfarbenbehälter 58 als auch das Kammerrakel 52 sind mittels Temperiereinrichtungen 69 bzw. 67 beheizbar, wobei die Temperaturkonstanthaltung über Regeleinrichtungen 70 bzw. 68 erfolgt.

Fig. 5 zeigt eine schematische Darstellung einer erfindungsgemäßen Auftragsvorrichtung im Zusammenhang mit einer Kaschiereinrichtung. Ein Bahnmaterial 10 (Polyethylen, 20 µm) wird von einer Rolle 21 abgezogen und über eine Umlenkrolle 22 einem Gegendruckzylinder 11 zugeführt. Mittels einer Hochdruckwalze 12 wird ein UV-härtbarer Kaschierkleber auf das Bahnmaterial 10 aufgebracht. Die Versorgung der Hochdruckwalze 12 mit Kaschierkleber erfolgt mittels einer Rasterwalze 13 mit beheizbarem Kammerrakel 52. Auf das mit dem Reaktion-Kaschierkleber beschichtete Bahnmaterial 10 wird dann ein weiteres Bahnmaterial 20 (Polyamid, 60 µm) aufgebracht, das von einer Rolle 23 abgezogen und mittels einer Kaschierwalze 24 auf das Kleberbeschichtete Bahnmaterial 10 aufgebracht wird. Das kaschierte Verbundmaterial wird dann auf dem Weg über eine Umlenkwalze 25 auf eine Rolle 26 aufgenommen. Am Außenumfang des Gegendruckzylinders 11 sind UV-Strahler 18, 18' zur Aushärtung des Reaktions-Kaschierklebers vorgesehen. Vor dem Aufbringen der zweiten Materialbahn 20 erfolgt durch den UV-Strahler 18 eine Vorhärtung des Reaktionsklebers, wobei darauf geachtet wird, daß noch eine ausreichende Klebrigkeit beim Aufbringen des zweiten Bahnmaterials 20 zur Erzielung einer haftfesten Kaschierung zur Verfügung steht. Nach der Zuführung des zweiten Bahnmaterials 20 erfolgt dann eine Nachhärtung mittels des UV-Strahlers 18'. Gearbeitet wird mit einer Bahngeschwindigkeit des Gegendruckzylinders 11 von 150 m/min. Es wird ein lösungsmittelfreier UV-härtbarer Kaschierkleber auf Expoxidharzbasis mit einer Viskosität bei der Arbeitstemperatur von 60 °C von 0,6 Pa·s verwendet. Der Auftrag erfolgt vollflächig in einer Menge von 3 g/m², was etwa 3 µm Auftragsstärke entspricht. Es wird eine Rasterwalze 13 mit einer Geometrie gemäß Fig. 2E verwendet, mit einer Rasterweite von 170 und einem N/S-Verhältnis von 3:1 (hierbei sind die Stegvertiefungen als Steg gerechnet). Die gesamte Anlage wird durch entsprechende Temperiereinrichtungen auf der Arbeitstemperatur von 60 °C gehalten.

In Fig. 6 sind Einzelheiten eines derartigen UV-Strahlers dargestellt. Ein derartiger UV-Strahler 61 besitzt eine UV-Strahlungsquelle 63 mit einer Energiedichte von 150 W/cm (axial), die in einem wassergekühlten Gehäuse 62 untergebracht ist. Im Inneren des Gehäuses sind bewegliche, ebenfalls wassergekühlte Reflektoren 64, 64' vorgesehen, die sich bei Störungen, insbesondere bei Stillstand der Anlage, automatisch zwischen die Strahlungsquelle 63 und den Gegendruckzylinder 11 (siehe Figur 5) schieben, so daß eine Überhitzung des Bahnmaterials 10 bzw. 10 und 20 (vgl. Figur 5) vermieden wird. Darüber hinaus ist eine Regeleinrichtung (nicht dargestellt) vorgesehen, die bei Änderungen der Bahngeschwindigkeit des Gegendruckzyklinders 11 eine automatische Anpassung der Strahlungsleistung bewirkt.

## Patentansprüche

1. Verfahren zum Aufbringen von Bindemittelsystemen, insbesondere Druckfarbe auf Bahnmaterial nach der Hochdrucktechnik, wobei das Aufbringen des Bindemittelsystems auf die Hochdruckform einer Auftragswalze mittels einer Rasterwalze erfolgt,
**dadurch gekennzeichnet,**
daß man ein lösungsmittelfreies Bindemittelsystem mittels einer Rasterwalze aufträgt, die ein Näpfchenraster mit einer Näpfchentiefe von ≤ 15 µm aufweist.

2. Verfahren nach Anspruch 1, dadurch gekennzeichnet, daß man eine strahlungs-härtbare Druckfarbe verwendet.

3. Verfahren nach Anspruch 1, dadurch gekennzeichnet, daß man eine UV-härtbare Druckfarbe verwendet.

4. Verfahren nach Anspruch 3, dadurch gekennzeichnet, daß man eine Druckfarbe auf Acrylat- oder Methacrylatbasis verwendet.

5. Verfahren nach Anspruch 4, dadurch gekennzeichnet, daß man eine Druckfarbe mit einem Pigmentgehalt von 20 bis 50 Gew. % und einer Viskosität bei 40°C von 0,08 bis 0,12 Pa.s verwendet, und diese bei einer Temperatur von 40 - 60°C verarbeitet.

6. Verfahren nach Anspruch 1, dadurch gekennzeichnet, daß man als lösungsmittelfreies Bindemittel einen strahlungshärtbaren Kaschierkleber einsetzt, wobei auf das mit dem Kleberauftrag versehene Bahnmaterial eine zweite Materialbahn aufkaschiert wird und die Stahlungshärtung des Klebers vor und/oder nach dem Kaschiervorgang erfolgt.

7. Auftragsvorrichtung für die Hochdrucktechnik mit einem Gegendruckzylinder (11) und einer oder mehreren Auftragswalzen (12), die jeweils über ein Bindemittelauftragswerk (17) mit einer Rasterwalze (13) mit einem lösungsmittelfreien Bindemittelsystem versorgt werden,
**dadurch gekennzeichnet,**
daß die Rasterwalze (13) ein Näpfchenraster mit einer Näpfchentiefe (t) von 1 - 10 µm aufweist,
daß die Rasterwalze (13) ein Näpfchen-/Steg-Verhältnis von 8:1 bis 1:1 aufweist, und
die Rasterweite der Rasterwalze (13) 170 bis 280 L/cm beträgt.

8. Auftragsvorrichtung nach Anspruch 7, dadurch gekennzeichnet, daß die Näpfchentiefe (t) der Rasterwalze (13) 5 - 8 µm beträgt.

9. Auftragsvorrichtung nach einem der Ansprüche 7 bis 8, dadurch gekennzeichnet, daß die Rasterweite der Rasterwalze (13) 180 bis 240 L/cm beträgt.

10. Auftragsvorrichtung nach einem der Ansprüche 7 bis 9, dadurch gekennzeichnet, daß am Außenumfang des Gegendruckzylinders (11) ein oder mehrere Einrichtungen (18) zur Abgabe energiereicher Strahlung an ein Bahnmaterial (10) angebracht sind.

11. Auftragsvorrichtung nach Anspruch 10, dadurch gekennzeichnet, daß die Einrichtungen (18) als UV-Strahler (61) ausgebildet sind.

12. Auftragsvorrichtung nach Anspruch 11, dadurch gekennzeichnet, daß die UV-Strahler (61) gekühlt sind.

13. Auftragsvorrichtung nach Anspruch 12, dadurch gekennzeichnet, daß die UV-Strahler (61) mit einem wassergekühlten Gehäuse (62) und beweglichen, wassergekühlten Reflektoren (64, 64') ausgerüstet sind.

14. Auftragsvorrichtung nach einem der Ansprüche 7 bis 13, dadurch gekennzeichnet, daß das Auftragswerk (17) für die Versorgung der Rasterwalze (13) mit Bindemittel ein Kammerrakel (52) mit Bindemittelniveauregler (53) aufweist, gespeist und entleert durch einen Behälter (58), der über eine Vor-/Rückpumpe (57) über eine einzige Bindemittelleitung (56) mit dem Kammerrakel (52) verbunden ist.

15. Auftragsvorrichtung nach Anspruch 14, dadurch gekennzeichnet, daß die Bindemittelleitung (56) im Kammerrakel (52) am tiefsten Punkt der Bindemittelfüllung mündet.

16. Auftragsvorrichtung nach Anspruch 14 oder 15, dadurch gekennzeichnet, daß das Kammerrakel als beheizbares Rakel mit beidseitigen elastischen Abdichtungsprofilen (32, 32') sowie Zuführungen und Abführungen (56) ausgebildet ist.

17. Auftragsvorrichtung nach Anspruch 16, dadurch gekennzeichnet, daß das Kammerrakel (52) im Abstand zu den seitlichen Abdichtungsprofilen (32, 32') ein oder mehrere weitere Abdichtungsprofile (32'', 32''') aufweist, wobei die dadurch gebildeten Kammern (35, 35', 35'') jeweils eine eigene Bindemittelzuführung (56, 56, 56'') und einen eigenen Niveauregler (53, 53', 53'') besitzen.

18. Auftragsvorrichtung nach einem der Ansprüche 14 bis 17, dadurch gekennzeichnet, daß das Kammerrakel (52) Entlüftungseinrichtungen (66, 66', 66'') zur Vermeidung von Blasenbildung im Bindemittel aufweist.

19. Rasterwalze mit Näpfchenraster zur Durchführung des Verfahrens nach einem der Ansprüche 1 bis 6, dadurch gekennzeichnet,
daß die Rasterwalze (13) ein Näpfchenraster mit einer Näpfchentiefe (t) von 1 - 10 µm aufweist,
daß die Rasterwalze (13) ein Näpfchen-/Steg-Verhältnis von 8:1 bis 1:1 aufweist, und
die Rasterweite der Rasterwalze (13) 170 bis 280 L/cm beträgt.

## Claims

1. Method of applying bonding agent systems, more especially printing ink on web material according to high-pressure technique, wherein the bonding agent system is applied to the high-pressure form of a coating roller by means of a screen roller, characterised in that a solvent-free bonding agent system is coated by means of a screen roller which has a cup-type screen with a cup depth of ≤ 15 µm.

2. Method according to claim 1, characterised in that a radiation-hardenable printing ink is used.

3. Method according to claim 1, characterised in that a UV-hardenable printing ink is used.

4. Method according to claim 3, characterised in that a printing ink based on acrylate or methylacrylate is used.

5. Method according to claim 4, characterised in that a printing ink is used, having a pigment content of between 20 and 50 % by wt. and a viscosity at 40° C of between 0.08 and 0.12 Pa.s, and said printing ink is processed at a temperature of 40 - 60° C.

6. Method according to claim 1, characterised in that a radiation-hardenable bonding adhesive is used as the solvent-free bonding agent, a second material web being bonded onto the web material provided with the adhesive coating, and the radiation-hardening of the adhesive being achieved before and/or after the bonding process.

7. Coating apparatus for the high-pressure technique, having a counter-pressure cylinder (11) and one or more coating rollers (12), which are each respectively supplied with a solvent-free bonding agent system via a bonding agent coating mechanism (17) having a screen roller (13), characterised in that the screen roller (13) has a cup-type screen with a cup depth (t) of 1 - 10 µm, in that the screen roller (13) has a cup:web ratio of between 8:1 and 1:1, and in that the screen width of the screen roller (13) is between 170 and 280 L/cm.

8. Coating apparatus according to claim 7, characterised in that the cup depth (t) of the screen roller (13) is 5 - 8 µm.

9. Coating apparatus according to one of claims 7 to 8, characterised in that the screen width of the screen roller (13) is between 180 and 240 L/cm.

10. Coating apparatus according to one of claims 7 to 9, characterised in that one or more arrangements (18) for transmitting energy-rich radiation to a web material (10) are mounted on the external circumference of the counter-pressure cylinder (11).

11. Coating apparatus according to claim 10, characterised in that the arrangements (18) are configured as UV radiators (61).

12. Coating apparatus according to claim 11, characterised in that the UV radiators (61) are cooled.

13. Coating apparatus according to claim 12, characterised in that the UV radiators (61) are provided with a water-cooled housing (62) and displaceable, water-cooled reflectors (64, 64').

14. Coating apparatus according to one of claims 7 to 13, characterised in that the coating mechanism (17) for supplying the screen roller (13) with bonding agent has a chamber wiper (52) with a means (53) for regulating the bonding agent level and is fed and emptied by a container (58) which is connected to the chamber wiper (52) by a front/back pump (57) via a single bonding agent line (56).

15. Coating apparatus according to claim 14, characterised in that the bonding agent line (56) in the chamber wiper (52) terminates at the lowest point of the bonding agent filling.

16. Coating apparatus according to claim 14 or 15, characterised in that the chamber wiper is configured as a heatable wiper with bilateral, resilient sealing profiles (32, 32') as well as supply means and discharge means (56).

17. Coating apparatus according to claim 16, characterised in that the chamber wiper (52) has, at a spacing from the lateral sealing profiles (32, 32'), one or more additional sealing profiles (32'', 32'''), the chambers (35, 35', 35'') formed thereby each having their own bonding agent supply means (56, 56', 56''), and their own level regulating means (53, 53', 53'').

18. Coating apparatus according to one of claims 14 to 17, characterised in that the chamber wiper (52) has air-removing means (66, 66', 66'') to prevent bubbles from forming in the bonding agent.

19. Screen roller with a cup-type screen for carrying out the method according to one of claims 1 to 6, characterised in that the screen roller (13) has a cup-type screen with a cup depth (t) of 1 - 10 µm, in that the screen roller (13) has a cup:web ratio of between 8:1 and 1:1, and in that the screen width of the screen roller (13) is between 170 and 280 L/cm.

## Revendications

1. Procédé pour appliquer des systèmes de liant, notamment de l'encre d'imprimerie sur une bande de matériau en typographie, l'application du système de liant sur la forme typographique d'un rouleau imprimeur s'effectuant au moyen d'un rouleau de trame,
caractérisé en ce que
on applique un système de liant sans solvant au moyen d'un rouleau de trame qui comporte une trame de petits creux d'une profondeur ≤ 15 µm.

2. Procédé selon la revendication 1, caractérisé en ce que l'on utilise une encre d'imprimerie durcissable par rayonnement.

3. Procédé selon la revendication 1, caractérisé en ce que l'on utilise une encre d'imprimerie durcissable par ultraviolet.

4. Procédé selon la revendication 3, caractérisé en ce que l'on utilise une encre d'imprimerie à base d'acrylate ou de méthacrylate.

5. Procédé selon la revendication 4, caractérisé en ce que l'on utilise une encre d'imprimerie ayant une teneur en pigment de 20 à 50 % en poids et une viscosité à 40 °C de 0,08 à 0,12 Pa.s et en ce que l'on traite cette encre à une température de 40 à 60 °C.

6. Procédé selon la revendication 1, caractérisé en ce que l'on utilise comme liant sans solvant un adhésif de contrecollage durcissable par rayonnement, une seconde bande de matériau étant contrecollée sur la bande de matériau munie de l'adhésif et le durcissement par rayonnement de l'adhésif s'effectuant avant et/ou après l'opération de contrecollage.

7. Dispositif d'application pour la typographie avec un cylindre à contre-pression (11) et un ou plusieurs rouleaux imprimeurs (12) qui sont alimentés en système de liant sans solvant chacun par l'intermédiaire d'une unité d'application de liant (17) avec un rouleau de trame (13),
caractérisé en ce que
le rouleau de trame (13) comporte une trame de petits creux d'une profondeur (t) de 1 à 10 µm,
le rouleau de trame (13) a un rapport petits creux / traverses de 8:1 à 1:1, et en ce que
la largeur de trame du rouleau de trame (13) vaut de 170 à 280 L/cm.

8. Dispositif d'application selon la revendication 7, caractérisé en ce que la profondeur (t) des petits creux du rouleau de trame (13) vaut de 5 à 8 µm.

9. Dispositif d'application selon l'une des revendications 7 à 8, caractérisé en ce que la largeur de trame du rouleau de trame (13) vaut de 180 à 240 L/cm.

10. Dispositif d'application selon l'une des revendications 7 à 9, caractérisé en ce qu'un ou plusieurs dispositifs (18) destinés à fournir un rayonnement de grande énergie sur une bande de matériau (10) sont agencés à la périphérie du cylindre à contre-pression (11).

11. Dispositif d'application selon la revendication 10, caractérisé en ce que les dispositifs (18) sont construits comme des émetteurs d'ultraviolets (61).

12. Dispositif d'application selon la revendication 11, caractérisé en ce que les émetteurs d'ultraviolets (61) sont refroidis.

13. Dispositif d'application selon la revendication 12, caractérisé en ce que les émetteurs d'ultraviolets (61) sont munis d'un boîtier (62) refroidi par eau et de réflecteurs (64, 64') mobiles et refroidis par eau.

14. Dispositif d'application selon l'une des revendications 7 à 13, caractérisé en ce que l'unité d'application (17) pour l'alimentation du rouleau de trame (13) en liant comporte une racle à compartiments (52) avec un régulateur de niveau de liant (53) et alimentée et vidée par un récipient (58) qui est relié à la racle à compartiments (52) par l'intermédiaire d'une pompe alternative (57) par un seul conduit de liant (56).

15. Dispositif d'application selon la revendication 14, caractérisé en ce que le conduit de liant (56) débouche dans la racle à compartiments (52) au point le plus bas du remplissage de liant.

16. Dispositif d'application selon la revendication 14 ou 15, caractérisé en ce que la racle à compartiments est construite comme une racle chauffante avec des profils d'étanchéité (32, 32') élastiques des deux côtés et avec des entrées et des sorties (56).

17. Dispositif d'application selon la revendication 16, caractérisé en ce que la racle à compartiments (52) comporte à une certaine distance des profils d'étanchéité latéraux (32, 32') un ou plusieurs autres profils d'étanchéité (32'', 32'''), les compartiments (35, 35', 35'') ainsi formés comportant chacun une entrée de liant (56, 56', 56'') particulière et un régulateur de niveau (53, 53', 53'') particulier.

18. Dispositif d'application selon l'une des revendications 14 à 17, caractérisé en ce que la racle à compartiments (52) comporte des dispositifs d'élimination d'air (66, 66', 66'') pour éviter la formation de bulles dans le liant.

19. Rouleau de trame avec une trame de petits creux pour la mise en oeuvre du procédé selon l'une des revendications 1 à 6, caractérisé en ce que
le rouleau de trame (13) comporte une trame de petits creux d'une profondeur (t) de 1 à 10 µm,
le rouleau de trame (13) a un rapport petits creux / traverses de 8:1 à 1:1, et en ce que
la largeur de trame du rouleau de trame (13) vaut de 170 à 280 L/cm.
